# FASCICULE DE BREVET EUROPEEN

(11) **EP 0 040 569 B1**
(45) Date de publication et mention de la délivrance du brevet: **28.09.1983**
(21) Numéro de dépôt: 81400774.6
(22) Date de dépôt: 15.05.1981
(51) Int. Cl.: F04D 29/60

(54) **Pompe à canal latéral auto-amorçante permettant le pompage de gaz liquides logés dans une citerne enterrée**
Selbstansaugende Seitenkanalpumpe zur Förderung von Flüssiggas aus einem unterirdischen Tank
Self-priming regenerative pump for pumping liquefied gas out of a buried tank

(30) Priorité: 16.05.1980 FR 8010996
(43) Date de publication de la demande: 25.11.1981
(73) Titulaire: SIHI Pompes Société Anonyme dite, 78190 Trappes (FR)
(72) Inventeur: Barré, Jean-Louis, F-78340 Louveciennes (FR); Godet, Jean, F-92150 Suresnes (FR)
(74) Mandataire: Blétry, Robert

## Description

La présente invention concerne une pompe à canal latéral auto-amorçante particulièrement destinée à pomper des gaz liquides, tels que des mélanges butane-propane, dans des citernes enterrées, notamment en vue de leur distribution par pistolet aux usagers.

On connaît des pompes de ce type pour le pompage de carburants liquides logés dans des citernes en plein air, ces pompes étant nécessairement situées au-dessous de ces citernes; dans le cas de carburants logés dans des citernes enterrées, il est pratiquement impossible de placer la pompe au-dessous de la citerne.

On a donc recours à des pompes d'axe vertical, logées dans un puits vertical fixé sur un trou d'homme à la partie supérieure de la citerne telles que connues dans les Brevets USA 3.149.472 et 3.782.860. Toutefois cette disposition pose des problèmes pour l'étanchéité, surtout dans le cas de gaz liquides extrêmement volatils et dangereux, ainsi que pour le réamorçage après chaque pompage et pour la vidange de la pompe s'il est nécessaire de la sortie de la citerne pour réparation ou nettoyage.

Ces difficultés sont résolues gràce à la structure de la pompe suivant la présente invention.

Cette pompe à axe vertical pour citernes enterrées de gaz liquides, comprenant un corps de pompe avec roues à ailettes calées sur l'arbre moteur et un mécanisme d'aspiration relié au corps de pompe comprenant un flasque d'aspiration, une roue centrifuge, une soupape anti-retour et un clapet de fermeture logé au pied d'un puits et commandé à l'encontre de ressorts de rappel, caractérisée en ce que la soupape anti-retour solidaire du flasque d'aspiration de la roue centrifuge peut communiquer avec le contenu de la citerne par le clapet de fermeture et en ce qu'une ou plusieurs vannes de vidange logées dans une couronne du flasque aspiration, permettant l'évacuation complète du gaz liquide résiduel contenu dans le corps de pompe ainsi qu'entre la soupape anti-retour et le clapet de fermeture.

Un mode particulier de réalisation de l'invention apparaît dans les revendications dépendantes.

On décrira plus en détail ci-après un mode préféré de réalisation d'une pompe pour gaz liquide suivant l'invention, en référence au dessin annexé sur lequel:
La figure 1 est une vue en coupe de l'ensemble de la pompe.
La figure 2 est une vue en coupe à plus grande échelle de l'ensemble bas centrifuge.
La figure 3 est une vue semblable à la précédente, la pompe étant en position hors service et en cours d'enlèvement.

Cette pompe à axe vertical est destinée à être logée dans un puits 1 fixé sur une couronne 2 boulonnée sur le trou d'homme prévu à la partie supérieure de la citerne 3 de manière à pouvoir être facilement mise en place ou retirée; le moteur (non représenté) est fixé sur une lanterne 4 extérieure.

La pompe comprend essentiellement un ensemble haut auto-amorçant 41 semblable à celui des pompes auto-amorçantes connues d'axe horizontal situées au-dessous de citernes en plein air, c'est-à-dire que sur l'arbre d'entraînement 5 sont calées les roues à ailettes 40 et des corps intermédiaires d'aspiration et de refoulement. Cet arbre est guidé à ses extrémités dans des paliers 7 et 8 et accouplé à son extrémité libre à un arbre 14 qui le prolonge verticalement.

L'ensemble haut auto-amorçant 41 est fixé en haut et bas sur des brides fixes 6 portant les paliers 7 et 8 de l'arbre. Les tiges boulonnées 9 solidarisent le corps de pompe à la couronne 2.

A la partie supérieure de l'ensemble haut 41 est prévu l'orifice de distribution 10 du flasque de refoulement 11.

A cet ensemble haut est ajouté un tube de liaison 12 d'une hauteur telle qu'il affleure la base de la citerne 3 et qui supporte l'ensemble bas centrifuge 16 comprenant la bride 17, la roue centrifuge 31 et la soupape anti-retour 21, 22; l'extrémité inférieure de l'arbre 14 est guidée par un palier 15 monté dans un corps centrifuge fixé à la bride 17 solidaire de la base du tube 12.

La bride 17 est solidarisée par des tiges boulonnées 19 avec un flasque d'aspiration 20 à la base duquel est fixée une soupape anti-retour constituée par une grille 21 servant de surface d'appui à une membrane souple 22 et délimitant un espace d'aspiration 23 sous la roue centrifuge 31. Ce flasque 20 est solidaire d'une couronne 25 qui enserre la grille 21 avec la partie pompe. Cet ensemble peut coulisser dans un manchon cylindrique 24 soudé à la base du puits tubulaire 1.

Ce manchon 24 présente un retour d'équerre 26 qui sert de siège au clapet de fermeture 27, qui, lorsqu'il est ouvert du fait de la butée des doigts 30 contre la couronne 25 du flasque d'aspiration 20, permet la communication entre la pompe et la citerne et qui, poussée par un ressort de rappel 28, s'applique contre le retour d'équerre 26 quand l'ensemble d'aspiration coulisse vers le haut. Des joints 42 assurent l'étanchéité entre le clapet 27 et son siège 26 d'une part et des joints 44 assurent l'étanchéité entre la face externe de la couronne 25 et la machine 24 pendant la course de dégagement de la pompe.

Les doigts 30 ont une hauter telle que le clapet 27 reste ouvert quand il est poussé par la couronne 25 et se ferme sur son siège 26 quand il est repoussé par le ressort 28 à l'enlèvement de la pompe.

Sur le côté du flasque 20 sont prévues des vannes de vidange 32 comprenant chacune un doigt 33 dont l'extrémité supérieure est coiffée par une membrane souple ouverte 34 et dont l'extrémité inférieure est poussée élastiquement à travers l'orifice 35 d'une cloison 36 du manchon 24.

En position de service (figure 2) l'ensemble bas centrifuge 16 comprenant le corps centrifuge, la roue centrifuge d'aspiration 31 et la flasque d'aspiration 20, repose sur le siège formé par le retour d'équerre 26 du manchone 24; le clapet 27 bute par ses doigts 30 contre la couronne 25 à l'encontre du ressort de rappel 28 découvrant les canaux de communication 43 entre la pompe et la citerne.

En résumé et référence à la figure 2 du dessin, quand la pompe est en place et en fonctionnement, le clapet de fermeture 27 logé au pied du puits est commandé à l'ouverture à l'encontre du ressort de rappel 28, la soupape anti-retour 21, 22 de la pompe est ouverte, la vanne de vidange 32 est fermée et l'étanchéité entre corps de pompe et puits est assurée par les joints 44.

En référence à la figure 3 du dessin, quand la pompe est enlevée, le clapet 27 est fermé, la soupape anti-retour 21, 22 est fermée, la vanne de vidange 32 est ouverte et l'étanchéité entre corps de pompe et puits est assurée jusqu'à la fermeture complète du clapet 27 par les joints 44.

La description du corps de pompe a été faite de façon succincte puisqu'elle ne fait pas partie de l'invention. De même la soupape anti-retour 21, 22 peut être d'un type quelconque connu. L'invention réside dans l'adaptation sous l'ensemble bas centrigure 16 d'un clapet de fermeture 27 commandant la communication entre le contenu de la citerne 3 et la pompe, ce clapet se fermant automatiquement à l'enlèvement de la pompe, d'au moins une vanne de vidange 32 logée dans la couronne 25 et de système d'étanchéité entre le clapet de fermeture 27 et son siège 26 d'une part et entre la périphérie de la couronne 25 solidaire du flasque aspiration 20 et la manchon fixe 24 formant siège de clapet d'autre part.

## Revendications

1. Pompe à axe vertical pour citernes enterrées de gaz liquides, comprenant un corps de pompe avec roues à ailettes (40) calées sur l'arbre moteur (5) et un mécanisme d'aspiration relié au corps de pompe comprenant un flasque d'aspiration (20), une roue centrifuge (31), une soupape anti-retour (21, 22) et un clapet de fermeture (27) logé au pied d'un puits et commandé à l'encontre de ressorts de rappel (28), caractérisée en ce que la soupape anti-retour (21, 22) solidaire du flasque d'aspiration (20) de la roue centrifuge (31) peut communiquer avec le contenu de la citerne par le clapet de fermeture (27) et en ce qu'une ou plusieurs vannes de vidange (32) logées dans une couronne (25) du flasque aspiration (20), permettent l'évacuation complète du gaz liquide résiduel contenu dans le corps de pompe ainsi qu'entre la soupape anti-retour (22) et le clapet de -fermeture (27).

2. Pompe suivant la revendication 1, caractérisée en ce que le siège du clapet de fermeture (27) est constitué par un retour d'équerre (26) du manchon (24) soudé à la base du puits (1) et en ce que le clapet (27) est maintenu normalement ouvert à l'encontre du ressort de rappel (28) sous la poussée de la couronne (25) contre des butées (30) du clapet (27), et se ferme à l'enlèvement de la pompe hors du puits (1) par l'action du ressort de rappel (28).

3. Pompe suivant la revendication 1, caractérisée en ce que chaque vanne de vidange (32) comprend un doigt (33) dont l'extrémité supérieure débouchant dans l'espace d'aspiration (23) est coiffée par une membrane souple ouverte (34) comportant un trou central obturé par l'extrémité supérieure du doigt (33) quand la pompe est normalement en place dans le puits (1) et ouverte à l'enlèvement de la pompe hors du puits (1), le doigt (33) étant alors repoussée vers le bas par l'action d'un ressort de rappel (45).

4. Pompe suivant la revendication 1, caractérisée en ce que le bord biseauté du clapet (27) est muni de joints d'étanchéité (42) portant sur la face conique du retour d'équerre (26) du manchon (24) du puits (1).

## Patentansprüche

1. Pumpe mit vertikaler Achse für unterirdische Flüssiggas-Behälter mit einem Pumpenkörper mit Flügelrädern (40), die auf der Motorwelle (5) festgekeilt sind, mit einer mit dem Pumpenkörper verbundenen, einen Ansaugflansch (2) enthaltenden Ansaugvorrichtung, mit einem Zentrifugalrad (31), mit einem Rückschlagventil (21, 22) und mit einem am Fuß eines Schachtes unt entgegen Rückstellfedern (28) betätigten Schließ-Klappenventil (27), dadurch gekennzeichnet, daß das zum Ansaugflansch (20) des Zentrifugalrades (31) gehörige Rückschlagventil (21, 22) über das Schließ-Klappenventil (27) mit dem Inneren des Behälters verbindbar ist und daß ein oder mehrere im Ring (25) des Ansaugflansches angeordnete Entleerungsschieber (32) vorgesehen sind, die eine vollständige Entlee rung des im Pumpenkörper und zwischen dem Rückschlagventil (22) und dem Schließ-Klappenventil (27) enthaltenen restlichen Flüssiggases ermöglichen.

2. Pumpe nach Anspruch 1, dadurch gekennzeichnet, daß der Sitz des Schließ-Klappenventils (27) durch einen Winkelanschlag (26) der an die Basis des Schachtes (1) angeschweißten Hülse (24) gebildet ist und daß das Klappenventil (27) unter dem Druck des Ringes (25) gegen Anschläge (30) des Klappenventils (27) entgegen der Rückstellfeder (28) normalerweise offengehalten ist und sich beim Herausheben der Pumpe aus dem Schacht (1) unter der Wirkung der Rückstellfeder (28) schließt.

3. Pumpe nach Anspruch 1, dadurch gekennzeichnet, daß jeder Entleerungsschieber (32) einen Ringer (33) enthält, dessen in den Ansaugraum (23) hineinragendes oberes Ende durch eine nachgiebige offene Membran (34) abgedeck ist, die ein zentrisches Loch enthält, das durch das obere Ende des Fingers (33) abgedichtet ist, wenn die Pumpe sich normalerweise an ihrer Stelle in dem Schacht (1) befindet, und das beim Herausheben der Pumpe aus dem Schacht (1) offen ist, wobei der Finger (33) durch die Wirkung einer Rückstellfeder (45) nach unten zurückgestoßen wird.

4. Pumpe nach Anspruch 1, dadurch gekennzeichnet, daß der abgeschrägte Rand des Klappenventils (27) mit Dichtungsverbindungen (42) versehen ist, die an der konischen Fläche des Winkelanschlages (26) der Hülse (24) des Schachtes (1) an liegen.

## Claims

1. Vertically axed pump for buried liquid gas tanks, comprising a pump body with vane wheels (40) keyed on to the driving shaft (5) and a suction mechanism connected to the pump body comprising a suction flange (20), a centrifugal wheel (31), a check valve (21, 22) and a closing valve (27) located in the base of a shaft and controlled in opposition to return springs (28), characterized in that the check valve (21, 22) joined to the suction flange (20) of centrifugal wheel (31) can communicate with the content of the tank by closing valve (27), and in that one or more discharge valves (32) located in a ring (25) of suction flange (20) make it possible to completely evacuate residual gas contained in the pump body, as well as between check valve (22) and closing valve (27).

2. Pump according to claim 1, characterized in that the seat of closing valve (27) is constituted by an angle plate (26). of sleeve (24), welded to the base of shaft (1), and in that valve (27) is normally maintained open in opposition to return spring (28) under the pressure of ring (25) against abutments (30) of valve (27), and closes on removing the pump from shaft (1) under the action of return spring (28).

3. Pump according to claim 1, characterized in that each discharge valve (32) comprises a finger (33), whose upper end issuing into suction space (23) is covered by an open flexible membrane (34) having a central hole sealed by the upper end of finger (33), when the pump is normally in place in shaft (1) and open on removing the pump from shaft (1), the finger (33) then being forced downwards by the action of a return spring (45).

4. Pump according to claim 1, characterized in that the bevelled edge of valve (27) is provided with gaskets (42) bearing on the conical face of angle plate (26) of sleeve (24) of shaft (1).
